# EUROPÄISCHE PATENTSCHRIFT

(11) **EP 1 989 406 B1**
(45) Veröffentlichungstag und Bekanntmachung des Hinweises auf die Patenterteilung: **04.09.2013**
(21) Anmeldenummer: 07704057.4
(22) Anmeldetag: 22.01.2007
(51) Int. Cl.: F01L 9/02

(54) **ZYLINDERKOPF EINER BRENNKRAFTMASCHINE MIT ELEKTROHYDRAULISCHER VENTILSTEUERUNG**
CYLINDER HEAD OF AN INTERNAL COMBUSTION ENGINE HAVING AN ELECTROHYDRAULIC VALVE CONTROLLER
TETE DE CYLINDRE POUR MOTEUR A COMBUSTION INTERNE A COMMANDE ELECTROHYDRAULIQUE DES SOUPAPES

(30) Priorität: 24.02.2006 DE 102006008676
(43) Veröffentlichungstag der Anmeldung: 12.11.2008
(73) Patentinhaber: Schaeffler Technologies AG & Co. KG, 91074 Herzogenaurach (DE)
(72) Erfinder: PROSCHKO, Markus, 91460 Baudenbach (DE)
(86) Internationale Anmeldenummer: PCT/EP2007/050589
(87) Internationale Veröffentlichungsnummer: WO 2007/098994

(56) Entgegenhaltungen:
- EP-A- 1 508 676
- EP-A2- 0 446 065
- EP-B1- 1 338 764
- DE-A1- 3 300 763
- GB-A- 127 676
- GB-A- 350 157
- JP-A- 7 026 923

## Beschreibung

### Gebiet der Erfindung

Die Erfindung betrifft einen Zylinderkopf einer Brennkraftmaschine mit elektrohydraulischer Ventilsteuerung, die
■ zumindest eine von einer Nockenwelle angetriebene Gebereinheit,
■ zumindest eine ventilseitige Nehmereinheit,
■ zumindest ein elektrisch ansteuerbares Hydraulikventil,
■ zumindest einen Druckentlastungsraum
■ und zumindest einen volumenveränderlichen Druckraum, der im Übertragungssinn zwischen der zugehörigen Gebereinheit und der zugehörigen Nehmereinheit angeordnet und über das zugehörige Hydraulikventil mit dem zugehörigen Druckentlastungsraum verbindbar ist,
umfasst. Dabei gehören wenigstens die Gebereinheit, die Nehmereinheit, der Druckraum, das Hydraulikventil, der Druckentlastungsraum und zumindest ein Rückschlagventil im Verbund mit einem gemeinsamen Hydraulikgehäuse zu einer vormontierten und am Zylinderkopf befestigten Hydraulikeinheit, die über das in Richtung der Hydraulikeinheit öffnende Rückschlagventil an die Hydraulikmittelversorgung der Brennkraftmaschine angeschlossen ist.

### Hintergrund der Erfindung

Brennkraftmaschinen mit elektrohydraulischer Ventilsteuerung, bei der die wesentlichen, für die hydraulische Übertragung von Nockenerhebungen auf die Gaswechselventile erforderlichen Komponenten in einer vormontierten und am Zylinderkopf befestigten Hydraulikeinheit angeordnet sind, gehören zum Stand der Technik. So ist in der als gattungsbildend betrachteten EP 1 338 764 B1, die ebenfalls als Referenz für die vorliegende Erfindung zu betrachten ist, ein Zylinderkopf mit einer daran angebrachten Hydraulikeinheit offenbart. Diese ist in einer ersten Ausführung als von der Lagerung der Nockenwelle unabhängiges Hydraulikgehäuse mit den darin angeordneten Gebereinheiten, Nehmereinheiten, hydraulischen Druckspeichern sowie den Anschluss- und Verbindungskanälen ausgebildet. In einer zweiten Ausführung sind darüber hinaus die Lagerstellen und die Schmiermittelversorgung für die Nockenwelle in das Hydraulikgehäuse integriert.

Eine für die einwandfreie Funktion der elektrohydraulischen Ventilsteuerung erforderliche Voraussetzung ist naturgemäß deren ausreichende Versorgung mit idealerweise inkompressiblem und praktisch weitestgehend gasblasenfreiem Hydraulikmittel. Eine solche Versorgung kann während des Betriebs der Brennkraftmaschine durch den Anschluss der Hydraulikeinheit an die Hydraulikoder Schmiermittelversorgung der Brennkraftmaschine und erforderlichenfalls durch geeignete Vorrichtungen zur Abscheidung von Gasblasen aus der Hydraulikeinheit gewährleistet werden. Im abgestellten Zustand der Brennkraftmaschine verhindert das in Richtung der Hydraulikeinheit öffnende Rückschlagventil einen Rückfluss von Hydraulikmittel in die Hydraulikmittelversorgung und somit die Entstehung von Gasblasen innerhalb der Hydraulikeinheit. Diese in der zitierten Druckschrift vorgeschlagenen Mittel berücksichtigen jedoch nicht die Situation der Erstmontage der Hydraulikeinheit in den Zylinderkopf oder deren Wiedermontage im Wartungs- oder Reparaturfall der Brennkraftmaschine. In dieser Situation kann es vorgesehen sein, die Hydraulikeinheit zwar vormontiert, jedoch nicht oder nicht vollständig befüllt in den Zylinderkopf zu montieren. Ein sich anschließender Startvorgang der Brennkraftmaschine kann dann daran scheitern, dass die Nockenerhebungen aufgrund der zwischen den Gebereinheiten und den Nehmereinheiten eingeschlossenen Gasblasen nicht auf die Gaswechselventile übertragen werden und diese folglich geschlossen bleiben. Ein erfolgreicher Neu- oder Wiederstart der Brennkraftmaschine wäre dann allenfalls nach einer erheblichen und nicht akzeptablen Verzögerungszeit möglich, während der die Brennkraftmaschine mit Starterdrehzahl läuft und eine Neu- bzw. Wiederbefüllung der Hydraulikeinheit von dem ohnehin zeitverzögerten und überdies dann mangelhaften Druckaufbau in der Hydraulikmittelversorgung abhängig ist.

### Aufgabe der Erfindung

Aufgabe der Erfindung ist es daher, einen Zylinderkopf der vorgenannten Art zu schaffen, bei welchem der zitierte Nachteil beseitigt ist. Demnach soll die Hydraulikeinheit nicht nur während des Betriebs der Brennkraftmaschine und den dazwischen liegenden Stillstandsphasen sondern auch unmittelbar nach der Montage der Hydraulikeinheit in den Zylinderkopf sowohl bei der Erstmontage als auch im Reparatur- oder Wartungsfall der Brennkraftmaschine ausreichend mit Hydraulikmittel gefüllt sein.

### Zusammenfassung der Erfindung

Erfindungsgemäß wird diese Aufgabe unmittelbar durch die kennzeichnenden Merkmale des Anspruchs 1 gelöst, wonach zur Erstbefüllung des Druckentlastungsraums und/oder des Druckraums mit Hydraulikmittel zusätzlich zum Rückschlagventil zumindest eine von der Hydraulikmittelversorgung unabhängige und am Hydraulikgehäuse ausgebildete Befüllvorrichtung mit einem Verschlussmittel vorgesehen ist. Die Aufgabe wird mittelbar auch durch die im nebengeordneten Anspruch 12 für die Hydraulikeinheit angegebenen Merkmale gelöst. Somit ist mit einfachen Mitteln der eingangs geschilderte Nachteil beseitigt, da die Hydraulikeinheit mittels der Befüllvorrichtung nunmehr unabhängig von der Hydraulikmittelversorgung der Brennkraftmaschine und leicht zugänglich mit Hydraulikmittel befüllt werden kann und bereits vor dem Startvorgang der Brennkraftmaschine im hydraulischen Sinne betriebsbereit ist. Dabei ist unter dem Begriff der Erstbefüllung sowohl eine erstmalige Befüllung der Hydraulikeinheit vor, während oder insbesondere nach deren Erstmontage auf den Zylinderkopf als auch eine Wiederbefüllung der Hydraulikeinheit im Wartungsoder Reparaturfall der Brennkraftmaschine zu verstehen. Ferner kommt in diesem Zusammenhang die Verwendung eines stromlos geöffneten Hydraulikventils einer gemeinsamen Befüllung des Druckentlastungs- und des Druckraums entgegen, da das Hydraulikmittel in die dann ohne weitere Maßnahmen miteinander verbundenen Räume gleichzeitig gelangen kann.

In Fortbildung der Erfindung soll das Hydraulikgehäuse zumindest ein mit dem Druckentlastungsraum kommunizierendes Entlüftungsloch aufweisen. Dies ermöglicht zum einen eine schnelle Entlüftung der Hydraulikeinheit während der Erstbefüllung und zum anderen eine gezielte Abscheidung von Gasblasen aus dem Druckentlastungsraum während des Betriebs der Brennkraftmaschine.

Es ist weiterhin vorgesehen, dass der Druckentlastungsraum von einem federkraftbeaufschlagten Kolben eines im Hydraulikgehäuse angeordneten Druckspeichers begrenzt ist. In Verbindung mit der Befüllvorrichtung kann hierdurch unabhängig von der Hydraulikmittelversorgung und somit bereits vor dem Startvorgang der Brennkraftmaschine ein definierter Hydraulikmitteldruck innerhalb des Druckentlastungsraums durch Auffüllen und Vorspannen des Druckspeichers eingestellt werden.

In einer besonders zweckmäßigen Weiterbildung der Erfindung ist genau eine Befüllvorrichtung vorgesehen, die durch deren unmittelbare Anordnung unterhalt eines Hydraulikmitteleinfüllstutzens einer auf dem Zylinderkopf montierten Zylinderkopfhaube zugänglich ist. Hierdurch ist zum einen die für die Erstbefüllung erforderliche Bauteileanzahl auf ein Minimum reduziert, zum anderen erlaubt diese Anordnung der Befüllvorrichtung eine Erstbefüllung der Hydraulikeinheit, nachdem die Brennkraftmaschine bereits vollständig montiert und gegebenenfalls in ein Fahrzeug eingebaut ist.

Während im einfachsten Fall eine Verschlussschraube oder ein Stopfen als Verschlussmittel Verwendung finden kann, soll dieses in einer bevorzugten Ausgestaltung der Erfindung als ebenfalls in Richtung der Hydraulikeinheit öffnendes, weiteres Rückschlagventil ausgebildet sein. Dies kommt insbesondere einer zeitsparenden Befüllung der Hydraulikeinheit bei der Erstmontage der Brennkraftmaschine entgegen, da kein Zusatzaufwand für Demontage und Wiedermontage des Verschlussmittels erforderlich ist.

Es kann weiterhin vorgesehen sein, dass das Hydraulikgehäuse ein Gehäuseunterteil und ein dieses abschließendes Gehäuseoberteil umfasst, wobei die Gebereinheit, die Nehmereinheit, der Druckraum, das Hydraulikventil, der Druckentlastungsraum und das Rückschlagventil im Gehäuseunterteil und das weitere Rückschlagventil im Gehäuseoberteil angeordnet sind. Ein derart geteiltes und mit der genannten Anordnung der Komponenten strukturiertes Hydraulikgehäuse ist fertigungstechnisch insbesondere dann günstig herstellbar, wenn es sich um ein druckdichtes Schmiedeteil mit dem erforderlichen Werkzeugzugang zu Kavitäten im Inneren des Hydraulikgehäuses handelt.

Um einen unbeabsichtigten Hydraulikmittelaustritt aus dem Hydraulikgehäuse zu verhindern, kann zwischen dem Gehäuseoberteil und dem Gehäuseunterteil eine Dichtung vorgesehen sein, die vorzugsweise auf dem Gehäuseoberteil aufgedruckt oder aufgespritzt ist und aus Elastomerwerkstoff besteht.

In einer weiteren Ausgestaltung der Erfindung soll das weitere Rückschlagventil zugunsten niedriger Herstell- und Montagekosten als in einer Bohrung des Gehäuseoberteils angeordnete Baueinheit ausgebildet sein, die als Mindestumfang einen in der Bohrung befestigten Ventilträger, eine mit einem am Ventilträger verlaufenden Dichtsitz zusammenwirkende Kugel, eine die Kugel in Richtung des Dichtsitzes belastende Ventilfeder sowie eine in einem radial umlaufenden Hinterschnitt des Ventilträgers eingeschnappte Ventilkappe zur Halterung der Ventilfeder und der Kugel aufweist. Dabei kann die Baueinheit im Hinblick auf eine druckresistente und verliersichere Befestigung am Gehäuseoberteil zusätzlich einen Stützring mit einem scheibenartigen Grundkörper und einem innenseitigen Kragen umfassen. Der Kragen ist zur ventilseitigen Fixierung des Stützrings, die Ventilkappe axial abstützend, im Hinterschnitt eingeschnappt, und der Grundkörper überragt zur gehäuseseitigen Fixierung des Stützringes die Bohrung radial zumindest abschnittsweise und greift in eine zwischen dem Gehäuseoberteil und dem Gehäuseunterteil verlaufende Ausnehmung ein.

Ferner ist es vorgesehen, dass die Befüllvorrichtung ein in Befüllrichtung vor dem weiteren Rückschlagventil angeordnetes Schmutzfilter umfasst. Dies dient dem Schutz der schmutzempfindlichen Komponenten der elektrohydraulischen Ventilsteuerung, da das Schmutzfilter insbesondere im Reparatur- oder Wartungsfall aber auch bei Erstmontage der Brennkraftmaschine ein Eindringen von Schmutzpartikeln mit betriebskritischer Größe wirksam verhindern kann. Das Schmutzfilter soll in bevorzugter Fortbildung als an einen ringförmigen Filtergehäuse befestigtes Siebfilter, vorzugsweise in das Filtergehäuse sphärisch hineinragend, ausgebildet sein, wobei das in einem Kunststoffspritzgießverfahren hergestellte Filtergehäuse vorzugsweise durch Einpressen oder Einschrauben in die Bohrung am Gehäuseoberteil befestigt ist. Ein derartiges Schmutzfilter ist zum einen kostengünstig herstellbar und in dem Fall, dass das Siebfilter in das Filtergehäuse sphärisch hineinragt, weitgehend vor Beschädigung durch mechanische Einwirkung geschützt.

### Kurze Beschreibung der Zeichnungen

Weitere Merkmale der Erfindung ergeben sich aus der nachfolgenden Beschreibung und aus den Zeichnungen, in denen ein Ausführungsbeispiel der Erfindung dargestellt ist. Es zeigen:
- Figur 1: einen Abschnitt eines Zylinderkopfs in perspektivischer Darstellung;
- Figur 2: eine Hydraulikeinheit in perspektivischer Gesamtdarstellung;
- Figur 3: einen Querschnitt durch eine Gebereinheit;
- Figur 4: einen Querschnitt durch eine Nehmereinheit;
- Figur 5: einen Querschnitt entlang eines Hydraulikventils;
- Figur 6: einen Querschnitt durch eine Befüllvorrichtung,
- Figur 7: die Befüllvorrichtung gemäß Figur 6 in vergrößerter Darstellung und
- Figur 8: einen Abschnitt eines Gehäuseoberteil in perspektivischer Untersicht auf die Befüllvorrichtung.
Ausführliche Beschreibung der Zeichnungen

In Figur 1 ist ein Abschnitt eines Zylinderkopfs 1 einer Brennkraftmaschine mit elektrohydraulischer Ventilsteuerung offenbart. Unterhalb einer Zylinderkopfhaube 2 ist eine mit dem Zylinderkopf 1 verschraubte Hydraulikeinheit 3 mit elektrisch ansteuerbaren und von außen kontaktierbaren Hydraulikventilen 4 erkennbar. Unmittelbar unterhalb eines Hydraulikmitteleinfüllstutzens 5 der Zylinderkopfhaube 2 ist eine Befüllvorrichtung 6 zur Erstbefüllung der Hydraulikeinheit 3 mit Hydraulikmittel angeordnet. Als Antrieb der in Figur 2 vollständig dargestellten Hydraulikeinheit 3 dient eine an sich bekannte und hier nur als Wellenende sichtbare Nockenwelle 7.

Figur 2 zeigt eine Gesamtansicht auf die außerhalb des Zylinderkopfs 1 vormontierte Hydraulikeinheit 3, hier für eine Brennkraftmaschine in Vierzylinder-Reihenbauweise. In einem Hydraulikgehäuse 8, das aus einem Gehäuseunterteil 9 und einem Gehäuseoberteil 10 mittels Verschraubungen 11 zusammengesetzt ist, sind von der Nockenwelle 7 angetriebene Gebereinheiten 12 aufgenommen. Auf der den Gebereinheiten 12 gegenüberliegenden Seite des Hydraulikgehäuses 8 sind die Hydraulikventile 4 und auf dem Gehäuseoberteil 10 die Befüllvorrichtung 6 erkennbar.

Ein Querschnitt durch eine der Gebereinheiten 12 ist in Figur 3 dargestellt. Die Gebereinheit 12 umfasst in diesem Ausführungsbeispiel einen auf-einem starren Abstützelement 13 gelenkig gelagerten Schlepphebel 14 mit einer wälzgelagerten Rolle 15 als Nockenabgriffsfläche sowie einen vom Schlepphebel 14 angetriebenen federbelasteten Pumpenkolben 16, der einen volumenveränderlichen Druckraum 17 begrenzt. Um die im Druckraum auftretenden Hydraulikmitteldrücke im Bereich von 200 bar und mehr werkstofftechnisch zu beherrschen, ist das Gehäuseunterteil 9 als druckdichtes Schmiedeteil aus Aluminium ausgeführt. Bei geöffnetem Hydraulikventil 4 ist der Druckraum 17 mit einem Druckentlastungsraum 18 verbunden, der seinerseits von einem federkraftbeaufschlagten Kolben 19 eines Druckspeichers 20 begrenzt ist. Ein in das Gehäuseunterteil 9 eingeschraubter Sensor 21 dient zur Erfassung der Hydraulikmitteltemperatur.

In Figur 4 ist eine mit dem Pumpenkolben 16 der Gebereinheit 12 über Kanäle 22 gemäß Figur 3 und 23 gemäß Figur 4 in hydraulischer Wirkverbindung stehende und in Längsrichtung der Hydraulikeinheit 3 zur Gebereinheit 12 versetzt angeordnete Nehmereinheit 24 zur Betätigung eines der Gaswechselventile der Brennkraftmaschine erkennbar. Die Nehmereinheit 24 umfasst ein in das Gehäuseunterteil 9 eingeschraubtes Nehmergehäuse 25, einen darin längsbeweglich gelagerten und den Druckraum 17 begrenzenden Nehmerkolben 26, ein zwischen dem Nehmerkolben 26 und dem Gaswechselventil eingespanntes hydraulisches Ventilspielausgleichselement 27 sowie eine hydraulische Ventilbremse 28. Diese gewährleistet ein definiertes Abbremsen und sanftes Schließen des während der Hubphase von der zugehörigen Nockenerhebung hydraulisch entkoppelten und durch dessen Ventilfeder in Schließrichtung beaufschlagten Gaswechselventils, während bei geöffnetem Hydraulikventil 4 ein schnelles Abströmen von Hydraulikmittel aus dem Druckraum 17 in den Druckentlastungsraum 18 erfolgt.

Die Trennung des Druckraums 17 vom Druckentlastungsraum 18 durch das Hydraulikventil 4 geht aus dem in Figur 5 dargestellten Querschnitt entlang des Hydraulikventils 4, das zu der zugehörigen Gebereinheit 12 und Nehmereinheit 24 in Längsrichtung der Hydraulikeinheit 3 ebenfalls versetzt angeordnet ist, hervor. Die Kanäle 22 (Figur 3) und 23 (Figur 4) sind über eine am Hydraulikventil 4 verlaufende Ringnut 29 hydraulisch miteinander verbunden, so dass die Ringnut 29 ebenso wie die Kanäle 22 und 23 Bestandteil des Druckraums 17 sind. Im geöffneten Zustand lässt das Hydraulikventil 4 ein Überströmen von Hydraulikmittel aus dem Druckraum 17 in den Druckentlastungsraum 18 und zurück über eine den Druckentlastungsraum 18 mit der Ringnut 29 verbindende Bohrung 30 zu.

Die für den einwandfreien Betrieb der Hydraulikeinheit 3 erforderliche Versorgung mit Hydraulikmittel ist in einem weiteren Querschnitt durch die Hydraulikeinheit 3 in Figur 6 dargestellt. Zum Ausgleich des Hydraulikmittelverlusts während des Betriebs der Brennkraftmaschine und den dazwischen liegenden Stillstandsphasen aus der Hydraulikeinheit 3 dient ein im Gehäuseunterteil 9 angeordnetes und in Richtung der Hydraulikeinheit 3 öffnendes Rückschlagventil 31. Dieses ist über eine im Gehäuseunterteil 9 schräg verlaufende Stichbohrung 32 mit mündungsseitigem Filterelement 33 an die Hydraulikmittelversorgung der Brennkraftmaschine angeschlossen. Die demgegenüber zur Erstbefüllung der Hydraulikeinheit 3 dienende Befüllvorrichtung 6 umfasst ein ebenfalls in Richtung der Hydraulikeinheit 3 öffnendes und als weiteres Rückschlagventil 34 ausgebildetes Verschlussmittel 35 sowie ein in Befüllrichtung davor angeordnetes Schmutzfilter 36.

Eine vergrößerte Darstellung der Befüllvorrichtung 6 zeigt Figur 7. Das weitere Rückschlagventil 34 ist als in einer Bohrung 37 des Gehäuseoberteils 10 angeordnete Baueinheit 38 ausgebildet, die einen in die Bohrung 37 eingepressten zylindrischen Ventilträger 39 mit einem Dichtsitz 40, eine mit dem Dichtsitz 40 zusammenwirkende Kugel 41, eine die Kugel 41 in Richtung des Dichtsitzes 40 belastende Ventilfeder 42 sowie eine in einem radial umlaufenden Hinterschnitt 43 des Ventilträgers 39 eingeschnappte Ventilkappe 44 zur Halterung der Ventilfeder 42 und der Kugel 41 aufweist. Zur drucksicheren und verliersicheren Halterung des weiteren Rückschlagventils 34 in der Bohrung 37 umfasst die Baueinheit 38 ferner einen Stützring 45 mit einem scheibenartigen Grundkörper 46 und einem innenseitigen Kragen 47. Der Kragen 47 ist zur ventilseitigen Fixierung des Stützringes 45 im Hinterschnitt 43 eingeschnappt und stützt gleichzeitig die Ventilkappe 44 axial ab, während der Grundkörper 46 zur gehäuseseitigen Fixierung des Stützrings 45 die Bohrung 37 radial überragt und in eine zwischen dem Gehäuseoberteil 10 und dem Gehäuseunterteil 9 verlaufende und hier als Senkung im Gehäuseunterteil 9 ausgebildete Ausnehmung 48 eingreift.

Das Schmutzfilter 36 besteht aus einem ringförmigen, in einem Kunststoffspritzgießverfahren hergestellten und in die Bohrung 37 ebenfalls eingepressten Filtergehäuse 49 sowie aus einem am Filtergehäuse 49 befestigten Siebfilter 50, das zum Schutz vor Beschädigung infolge mechanischer Einwirkung in das Filtergehäuse 49 sphärisch hineinragt. Die Erstbefüllung der Hydraulikeinheit 3 erfolgt vorzugsweise als Druckbefüllung mittels eines das Filtergehäuse 49 umschließenden jedoch nicht näher dargestellten Befüllwerkzeugs. Die Druckbefüllung dient dazu, den am weiteren Rückschlagventil 34 entstehenden Druckabfall zu überwinden und eine schnelle Befüllung der Hydraulikeinheit 3 innerhalb der zur Verfügung stehenden Taktzeit während der Erstmontage der Brennkraftmaschine zu gewährleisten sowie gegebenenfalls auch ein Auffüllen der federkraftbeaufschlagten Druckspeicher 20 zu ermöglichen. Zu alternativen Ausgestaltungen der Befüllvorrichtung 6 zählen selbstverständlich auch integrierte Einsätze, bei denen das Filtergehäuse und der Ventilträger einteilig, beispielsweise als Kunststoffspritzgießteile, ausgebildet sind. Auch können sowohl solche Einsätze wie auch der Ventilträger als Einzelteil anstelle Einpressen durch fachmännische Verbindungstechniken, wie beispielsweise Einschrauben, Verstemmen, Einkleben, etc. in der Bohrung 37 befestigt werden. Schließlich ist es auch denkbar, das Gehäuseoberteil als einem moderaten Hydraulikmitteldruck ausgesetztes Kunststoffteil auszuführen, in das die gegenüber dem Gehäuseoberteil unbeweglichen Komponenten der Befüllvorrichtung bereits integriert sind.

Die während des Befüllvorgangs erforderliche Entlüftung der Hydraulikeinheit 3 erfolgt über Entlüftungslöcher 51, die in Figur 1 und in der stark vergrößerten Untersicht auf das Gehäuseoberteil 10 gemäß Figur 8 dargestellt sind. Bei den Entlüftungslöchern 51 handelt es sich um kalibrierte, beispielsweise durch Laserbohren oder Stanzen hergestellte Bohrungen, deren Durchmesser in diesem Ausführungsbeispiel etwa 0,4 mm beträgt. In Figur 8 ist außerdem eine zwischen dem Gehäuseoberteil 10 und dem Gehäuseunterteil 9 eingelegte Dichtung 52 erkennbar, die hier als auf das Gehäuseoberteil 10 aufgespritztes Profil aus Elastomerwerkstoff ausgebildet ist.

### Bezugszahlenliste

- 1: Zylinderkopf
- 2: Zylinderkopfhaube
- 3: Hydraulikeinheit
- 4: Hydraulikventil
- 5: Hydraulikmitteleinfüllstutzen
- 6: Befüllvorrichtung
- 7: Nockenwelle
- 8: Hydraulikgehäuse
- 9: Gehäuseunterteil
- 10: Gehäuseoberteil
- 11: Verschraubung
- 12: Gebereinheit
- 13: Abstützelement
- 14: Schlepphebel
- 15: Rolle
- 16: Pumpenkolben
- 17: Druckraum
- 18: Druckentlastungsraum
- 19: Kolben
- 20: Druckspeicher
- 21: Sensor
- 22: Kanal
- 23: Kanal
- 24: Nehmereinheit
- 25: Nehmergehäuse
- 26: Nehmerkolben
- 27: hydraulische Ventilspielausgleichselement
- 28: Ventilbremse
- 29: Ringnut
- 30: Bohrung
- 31: Rückschlagventil
- 32: Stichbohrung
- 33: Filterelement
- 34: weiteres Rückschlagventil
- 35: Verschlussmittel
- 36: Schmutzfilter
- 37: Bohrung
- 38: Baueinheit
- 39: Ventilträger
- 40: Dichtsitz
- 41: Kugel
- 42: Ventilfeder
- 43: Hinterschnitt
- 44: Ventilkappe
- 45: Stützring
- 46: Grundkörper
- 47: Kragen
- 48: Ausnehmung
- 49: Filtergehäuse
- 50: Siebfilter
- 51: Entlüftungsloch
- 52: Dichtung

## Patentansprüche

1. Hydraulikeinheit für einen Zylinderkopf (1) einer Brennkraftmaschine mit elektrohydraulischer Ventilsteuerung, die
■ zumindest eine von einer Nockenwelle (7) angetriebene Gebereinheit (12),
■ zumindest eine ventilseitige Nehmereinheit (24),
■ zumindest ein elektrisch ansteuerbares Hydraulikventil (4),
■ zumindest einen Druckentlastungsraum (18)
■ und zumindest einen volumenveränderlichen Druckraum (17), der im Übertragungssinn zwischen der zugehörigen Gebereinheit (12) und der zugehörigen Nehmereinheit (24) angeordnet und über das zugehörige Hydraulikventil (4) mit dem zugehörigen Druckentlastungsraum (18) verbindbar ist,
umfasst, wobei wenigstens die Gebereinheit (12), die Nehmereinheit (24), der Druckraum (17), das Hydraulikventil (4), der Druckentlastungsraum (18) und zumindest ein Rückschlagventil (31) im Verbund mit einem gemeinsamen Hydraulikgehäuse (8) zu der vormontierten und am Zylinderkopf befestigten Hydraulikeinheit (3) gehören, welche Hydraulikeinheit (3) über das in Richtung der Hydraulikeinheit (3) öffnende Rückschlagventil (31) an die Hydraulikmittelversorgung der Brennkraftmaschine angeschlossen ist, **dadurch gekennzeichnet, dass** zur Erstbefüllung des Druckentlastungsraums (18) und/oder des Druckraums (17) mit Hydraulikmittel zusätzlich zum Rückschlagventil (31) zumindest eine von der Hydraulikmittelversorgung unabhängige und am Hydraulikgehäuse (8) ausgebildete Befüllvorrichtung (6) mit einem Verschlussmittel (35) vorgesehen ist.

2. Hydraulikeinheit nach Anspruch 1, **dadurch gekennzeichnet, dass** das Verschlussmittel (35) als in Richtung der Hydraulikeinheit (3) öffnendes, weiteres Rückschlagventil (34) ausgebildet ist, welchem weiteren Rückschlagventil (34) ein in einem Filtergehäuse (49) befestigtes Siebfilter (50) in Befüllrichtung vorgeschaltet ist.

3. Zylinderkopf einer Brennkraftmaschine mit elektrohydraulischer Ventilsteuerung, wobei der Zylinderkopf eine Hydraulikeinheit nach Anspruch 1 umfasst.

4. Zylinderkopf nach Anspruch 3, **dadurch gekennzeichnet, dass** das Hydraulikgehäuse (8) zumindest ein mit dem Druckentlastungsraum (18) kommunizierendes Entlüftungsloch (51) aufweist.

5. Zylinderkopf nach Anspruch 3, **dadurch gekennzeichnet, dass** der Druckentlastungsraum (18) von einem federkraftbeaufschlagten Kolben (19) eines im Hydraulikgehäuse (8) angeordneten Druckspeichers (20) begrenzt ist.

6. Zylinderkopf nach Anspruch 3, **dadurch gekennzeichnet, dass** genau eine Befüllvorrichtung (6) vorgesehen ist, die durch deren unmittelbare Anordnung unterhalb eines Hydraulikmitteleinfüllstutzens (5) einer auf dem Zylinderkopf (1) montierten Zylinderkopfhaube (2) zugänglich ist.

7. Zylinderkopf nach Anspruch 3, **dadurch gekennzeichnet, dass** das Verschlussmittel (35) als in Richtung der Hydraulikeinheit (3) öffnendes, weiteres Rückschlagventil (34) ausgebildet ist.

8. Zylinderkopf nach Anspruch 7, **dadurch gekennzeichnet, dass** das Hydraulikgehäuse (8) ein Gehäuseunterteil (9) und ein dieses abschließendes Gehäuseoberteil (10) umfasst, wobei die Gebereinheit (12), die Nehmereinheit (24), der Druckraum (17), das Hydraulikventil (4), der Druckentlastungsraum (18) und das Rückschlagventil (31) im Gehäuseunterteil (9) und das weitere Rückschlagventil (34) im Gehäuseoberteil (10) angeordnet sind.

9. Zylinderkopf nach Anspruch 8, **dadurch gekennzeichnet, dass** zwischen dem Gehäuseoberteil (10) und dem Gehäuseunterteil (9) eine Dichtung (52) vorgesehen ist, welche Dichtung (52) vorzugsweise auf dem Gehäuseoberteil (10) aufgedruckt oder aufgespritzt ist und aus Elastomerwerkstoff besteht.

10. Zylinderkopf nach Anspruch 8, **dadurch gekennzeichnet, dass** das weitere Rückschlagventil (34) als in einer Bohrung (37) des Gehäuseoberteils (10) angeordnete Baueinheit (38) ausgebildet ist, welche Baueinheit (38) als Mindestumfang einen in der Bohrung (37) befestigten Ventilträger (39), eine mit einem am Ventilträger (39) verlaufenden Dichtsitz (40) zusammenwirkende Kugel (41), eine die Kugel (41) in Richtung des Dichtsitzes (40) belastende Ventilfeder (42) sowie eine in einem radial umlaufenden Hinterschnitt (43) des Ventilträgers (39) eingeschnappte Ventilkappe (44) zur Halterung der Ventilfeder (42) und der Kugel (41) aufweist.

11. Zylinderkopf nach Anspruch 10, **dadurch gekennzeichnet, dass** die Baueinheit (38) zusätzlich einen Stützring (45) mit einem scheibenartigen Grundkörper (46) und einem innenseitigen Kragen (47) umfasst, welcher Kragen (47) zur ventilseitigen Fixierung des Stützrings (45), die Ventilkappe (44) axial abstützend, im Hinterschnitt (43) eingeschnappt ist und welcher Grundkörper (46) zur gehäuseseitigen Fixierung des Stützrings (45) die Bohrung (37) radial zumindest abschnittsweise überragt und in eine zwischen dem Gehäuseoberteil (10) und dem Gehäuseunterteil (9) verlaufende Ausnehmung (48) eingreift.

12. Zylinderkopf nach Anspruch 7, **dadurch gekennzeichnet, dass** die Befüllvorrichtung (6) ein in Befüllrichtung vor dem weiteren Rückschlagventil (34) angeordnetes Schmutzfilter (36) umfasst.

13. Zylinderkopf nach Anspruch 10 und 12, **dadurch gekennzeichnet, dass** das Schmutzfilter (36) als an einem ringförmigen Filtergehäuse (49) befestigtes Siebfilter (50), vorzugsweise in das Filtergehäuse (49) sphärisch hineinragend, ausgebildet ist, wobei das in einem Kunststoffspritzgießverfahren hergestellte Filtergehäuse (49) vorzugsweise durch Einpressen oder Einschrauben in die Bohrung (37) am Gehäuseoberteil (10) befestigt ist.

## Claims

1. Hydraulic unit for a cylinder head (1) of an internal combustion engine having an electrohydraulic valve controller, which hydraulic unit comprises
■ at least one master unit (12) which is driven by a camshaft (7),
■ at least one valve-side slave unit (24),
■ at least one electrically actuable hydraulic valve (4),
■ at least one pressure relief space (18)
■ and at least one variable-volume pressure space (17) which is arranged in the transfer direction between the associated master unit (12) and the associated slave unit (24) and can be connected via the associated hydraulic valve (4) to the associated pressure relief space (18),
at least the master unit (12), the slave unit (24), the pressure space (17), the hydraulic valve (4), the pressure relief space (18) and at least one non-return valve (31) belonging in one assembly with a common hydraulic housing (8) to the pre-assembled hydraulic unit (3) which is fastened to the cylinder head and is connected to the hydraulic-medium supply of the internal combustion engine via the non-return valve (31) which opens in the direction of the hydraulic unit (3), **characterized in that** at least one filling apparatus (6) which is independent of the hydraulic-medium supply, is configured on the hydraulic housing (8) and has a closure means (35) is provided in addition to the non-return valve (31) for the initial filling of the pressure relief space (18) and/or the pressure space (17) with hydraulic medium.

2. Hydraulic unit according to Claim 1, **characterized in that** the closure means (35) is configured as a further non-return valve (34) which opens in the direction of the hydraulic unit (3) and upstream of which in the filling direction a sieve filter (50) which is fastened in a filter housing (49) is connected.

3. Cylinder head of an internal combustion engine having an electrohydraulic valve controller, the cylinder head comprising a hydraulic unit according to Claim 1.

4. Cylinder head according to Claim 3, **characterized in that** the hydraulic housing (8) has at least one ventilation hole (51) which communicates with the pressure relief space (18).

5. Cylinder head according to Claim 3, **characterized in that** the pressure relief space (18) is delimited by a piston (19), loaded with spring force, of a pressure accumulator (20) which is arranged in the hydraulic housing (8).

6. Cylinder head according to Claim 3, **characterized in that** precisely one filling apparatus (6) is provided which is accessible as a result of its direct arrangement below a hydraulic-medium filler neck (5) of a cylinder-head cover (2) which is mounted on the cylinder head (1).

7. Cylinder head according to Claim 3, **characterized in that** the closure means (35) is configured as a further non-return valve (34) which opens in the direction of the hydraulic unit (3).

8. Cylinder head according to Claim 7, **characterized in that** the hydraulic housing (8) comprises a housing lower part (9) and a housing upper part (10) which closes the former, the master unit (12), the slave unit (24), the pressure space (17), the hydraulic valve (4), the pressure relief space (18) and the non-return valve (31) being arranged in the housing lower part (9) and the further non-return valve (34) being arranged in the housing upper part (10).

9. Cylinder head according to Claim 8, **characterized in that** a seal (52) is provided between the housing upper part (10) and the housing lower part (9), which seal (52) is preferably pressed or injection-moulded onto the housing upper part (10) and is composed of elastomer material.

10. Cylinder head according to Claim 8, **characterized in that** the further non-return valve (34) is configured as a structural unit (38) which is arranged in a hole (37) of the housing upper part (10) and has, as minimum extent, a valve support (39) which is fastened in the hole (37), a ball (41) which interacts with a sealing seat (40) which runs on the valve support (39), a valve spring (42) which loads the ball (41) in the direction of the sealing seat (40), and a valve cap (44) which is snapped into a radially circumferential undercut (43) of the valve support (39) in order to secure the valve spring (42) and the ball (41).

11. Cylinder head according to Claim 10, **characterized in that** the structural unit (38) additionally comprises a supporting ring (45) with a disc-like main body (46) and an inner-side collar (47), which collar (47) is snapped into the undercut (43) in order to fix the supporting ring (45) on the valve side, so as to support the valve cap (44) axially, and which main body (46), in order to fix the supporting ring (45) on the housing side, protrudes radially beyond the hole (37) at least in sections and engages into a recess (48) which runs between the housing upper part (10) and the housing lower part (9).

12. Cylinder head according to Claim 7, **characterized in that** the filling apparatus (6) comprises a dirt filter (36) which is arranged upstream of the further non-return valve (34).

13. Cylinder head according to Claims 10 and 12, **characterized in that** the dirt filter (36) is configured as a sieve filter (50) which is fastened to an annular filter housing (49), so as to preferably protrude spherically into the filter housing (49), the filter housing (49) which is produced in a plastic injection-moulding process preferably being fastened to the housing upper part (10) by being pressed or screwed into the hole (37).

## Revendications

1. Unité hydraulique pour une culasse (1) d'un moteur à combustion interne avec commande électrohydraulique des soupapes, qui comprend
■ au moins une unité d'émetteurs (12) entraînée par un arbre à cames (7),
■ au moins une unité de récepteurs (24) côté soupapes,
■ au moins une soupape hydraulique (4) à commande électrique,
■ au moins une chambre de détente de pression (18),
■ et au moins une chambre de pression à volume variable (17), qui est disposée dans le sens de transmission entre l'unité d'émetteurs correspondante (12) et l'unité de récepteurs correspondante (24) et qui peut être raccordée à la chambre de détente de pression (18) par la soupape hydraulique correspondante (4),
dans laquelle au moins l'unité d'émetteurs (12), l'unité de récepteurs (24), la chambre de pression (17), la soupape hydraulique (4), la chambre de détente de pression (18) et au moins une soupape anti-retour (31) en association avec un boîtier hydraulique commun (8) font partie de l'unité hydraulique (3) pré-assemblée et fixée sur la culasse, unité hydraulique (3) qui est raccordée à l'alimentation de fluide hydraulique du moteur à combustion interne par la soupape anti-retour (31) s'ouvrant en direction de l'unité hydraulique (3), **caractérisée en ce qu'**il est prévu, pour le premier remplissage de la chambre de détente de pression (18) et/ou de la chambre de pression (17) avec le fluide hydraulique, en plus de la soupape anti-retour (31), au moins un dispositif de remplissage (6) indépendant de l'alimentation en fluide hydraulique et formé sur le boîtier hydraulique (8), avec un moyen de fermeture (35).

2. Unité hydraulique selon la revendication 1, **caractérisée en ce que** le moyen de fermeture (35) se présente sous la forme d'une autre soupape anti-retour (34) s'ouvrant en direction de l'unité hydraulique (3), un filtre à tamis (50) fixé dans un boîtier de filtre (49) étant monté avant l'autre soupape anti-retour (34) dans la direction de remplissage.

3. Culasse d'un moteur à combustion interne avec une commande électrohydraulique des soupapes, dans laquelle la culasse comprend une unité hydraulique selon la revendication 1.

4. Culasse selon la revendication 3, **caractérisée en ce que** le boîtier hydraulique (8) présente au moins un trou de ventilation (51) communiquant avec la chambre de détente de pression (18).

5. Culasse selon la revendication 3, **caractérisée en ce que** la chambre de détente de pression (18) est limitée par un piston (19) soumis à la force d'un ressort d'un accumulateur de pression (20) disposé dans le boîtier hydraulique (8).

6. Culasse selon la revendication 3, **caractérisée en ce qu'**il est prévu précisément un dispositif de remplissage (6) qui est accessible du fait de son agencement direct en dessous d'un embout de remplissage de fluide hydraulique (5) d'un couvercle de culasse (2) monté sur la culasse (1).

7. Culasse selon la revendication 3, **caractérisée en ce que** le moyen de fermeture (35) se présente sous la forme d'une autre soupape anti-retour (34) s'ouvrant en direction de l'unité hydraulique (3).

8. Culasse selon la revendication 7, **caractérisée en ce que** le boîtier hydraulique (8) comprend une partie inférieure de boîtier (9) et une partie supérieure de boîtier (10) fermant celle-ci, dans laquelle l'unité d'émetteurs (12), l'unité de récepteurs (24), la chambre de pression (17), la soupape hydraulique (4), la chambre de détente de pression (18) et la soupape anti-retour (31) sont disposés dans la partie inférieure de boîtier (9) et l'autre soupape anti-retour (34) est disposée dans la partie supérieure de boîtier (10).

9. Culasse selon la revendication 8, **caractérisée en ce qu'**il est prévu entre la partie supérieure de boîtier (10) et la partie inférieure de boîtier (9) un joint d'étanchéité (52), joint d'étanchéité (52) qui est de préférence pressé ou pulvérisé sur la partie supérieure de boîtier (10) et qui se compose d'un matériau élastomère.

10. Culasse selon la revendication 8, **caractérisée en ce que** l'autre soupape anti-retour (34) se présente sous la forme d'une unité de construction (38) disposée dans un alésage (37) de la partie supérieure de boîtier (10), unité de construction (38) qui présente comme ensemble minimal un support de soupape (39) fixé dans l'alésage (37), une bille (41) coopérant avec un siège d'étanchéité (40) s'étendant sur le support de soupape (39), un ressort de soupape (42) chargeant la bille (41) en direction du siège de soupape (40) ainsi qu'une coiffe de soupape (44) clipsée dans une contre-dépouille (43) radialement périphérique du support de soupape (39) pour le maintien du ressort de soupape (42) et de la bille (41).

11. Culasse selon la revendication 10, **caractérisée en ce que** l'unité de construction (38) comporte en outre une bague de soutien (45) avec un corps de base (46) en forme de rondelle et un rebord intérieur (47), rebord (47) qui est clipsé dans la contre-dépouille (43) en soutenant axialement la coiffe de soupape (44) pour la fixation de la bague de soutien (45) côté soupape, et corps de base (46) qui dépasse radialement, au moins localement, l'alésage (37) pour la fixation de la bague de soutien (45) côté boîtier et qui s'engage dans un évidement (48) s'étendant entre la partie supérieure de boîtier (10) et la partie inférieure de boîtier (9).

12. Culasse selon la revendication 7, **caractérisée en ce que** le dispositif de remplissage (6) comprend un filtre à crasses (36) disposé avant l'autre soupape anti-retour (34) dans la direction de remplissage.

13. Culasse selon la revendication 10 et 12, **caractérisée en ce que** le filtre à crasses (36) se présente sous la forme d'un filtre à tamis (50) fixé à un boîtier de filtre annulaire (49), pénétrant de préférence sous forme sphérique dans le boîtier de filtre (49), dans laquelle le boîtier de filtre (49), fabriqué par un procédé de moulage par injection de matière plastique, est fixé à la partie supérieure de boîtier (10) de préférence par pressage ou vissage dans l'alésage (37).
